# EUROPÄISCHE PATENTSCHRIFT

(11) **EP 0 876 674 B1**
(45) Veröffentlichungstag und Bekanntmachung des Hinweises auf die Patenterteilung: **23.06.1999**
(21) Anmeldenummer: 97906083.7
(22) Anmeldetag: 09.01.1997
(51) Int. Cl.: H01H 50/54

(54) **ELEKTROMAGNETISCHES RELAIS IN SCHMALER BAUWEISE UND VERFAHREN ZU DESSEN HERSTELLUNG**
ELECTROMAGNETIC RELAY OF NARROW CONSTRUCTION AND METHOD OF PRODUCING THE SAME
RELAIS ELECTROMAGNETIQUE DE STRUCTURE ETROITE ET PROCEDE PERMETTANT DE LE PRODUIRE

(30) Priorität: 25.01.1996 DE 19602643
(43) Veröffentlichungstag der Anmeldung: 11.11.1998
(73) Patentinhaber: SIEMENS AKTIENGESELLSCHAFT, 80333 München (DE)
(72) Erfinder: HOFFMANN, Ralf, D-12349 Berlin (DE); POLESE, Angelo, D-10557 Berlin (DE)
(86) Internationale Anmeldenummer: DE9700030
(87) Internationale Veröffentlichungsnummer: WO9727604

(56) Entgegenhaltungen:
- DE-A- 3 829 035
- DE-U- 29 507 780

## Beschreibung

Die Erfindung betrifft ein elektromagnetisches Relais mit einem schmalen, langgestreckten Grundkörper aus Isolierstoff, der mit seiner Unterseite eine Grundebene festlegt und auf seiner Oberseite ein Elektromagnetsystem und eine Kontaktanordnung trägt, wobei die Kontaktanordnung Kontaktträger in Form von mindestens einem Festkontaktträger und mindestens einer beweglichen, ggf. mit einem Federträger verbundenen, Kontaktfeder umfaßt, deren flache Anschlußfahnen alle in einer gemeinsamen Blechebene parallel zur Längsachse des Grundkörpers und senkrecht zur Grundebene stehen, die mit einem Mittelabschnitt in dem Grundkörper verankert sind und deren kontaktgebende Endabschnitte aufgrund von Abwinkelungen einander mit einem vorgegebenen Kontaktabstand gegenüber stehen, wobei zumindest die Festkontaktträger in dem Material des Grundkörpers eingebettet sind. Außerdem betrifft die Erfindung ein Verfahren zur Herstellung eines solchen Relais.

Relais mit einem derartig schmalen Aufbau sind beispielsweise aus der DE 38 29 035 C2 (nächstliegender Stand der Technik) und der DE 38 35 105 C2 bekannt. Durch die Verankerung der Kontaktträger in einer einzigen Reihe und durch die Lage der Anschlußfahnen in einer einzigen Blechebene ergibt sich eine vorteilhafte Herstellung, weil die teilweise freigeschnittenen, noch an der Platine zusammenhängenden Kontaktträgerelemente eine leichte Handhabung im Fertigungsablauf und eine genaue Positionierung im Grundkörper ermöglichen. Bei dem bekannten Relaisaufbau sind die kontaktgebenden Abschnitte der Kontaktträger zusammen mit einem Anker unterhalb einer Spulenwicklung mit einem torförmigen Eisenkern angeordnet, wobei die Betätigungsrichtung quer zur Längsachse des Relaisaufbaus erfolgt. Durch die Verschachtelung von Anker und Kontaktfedern ist die Isolierung zwischen Magnetsystem und Lastkreis allerdings problematisch. Hohe Ströme können mit diesem System aufgrund der zu geringen Isolierstrecken nicht geschaltet werden. Außerdem ist bei diesem Aufbau ein Umschaltkontakt nur schwer zu verwirklichen; zumindest würde ein solcher Umschaltkontakt bei der genannten Betätigungsrichtung auf Kosten des schmalen Aufbaus gehen.

Aus der DE 34 14 731 A1 ist auch bereits ein Grundaufbau eines Relais bekannt, bei dem ein Magnetsystem und eine Kontaktanordnung in Längsrichtung des Relais hintereinander angeordnet sind, wobei die Betätigung der Kontaktanordnung über einen parallel zur Längsachse des Relais bewegbaren Schieber erfolgt. Allerdings ist dort kein schmaler Aufbau beabsichtigt, da zwei Kontaktsätze quer zur Längsachse des Relais nebeneinander angeordnet sind. Die Kontaktträger sind zwar in dem Grundkörper des Relais eingebettet, doch liegen die flachen Anschlußfahnen jeweils in Ebenen quer zur Längsachse des Relais, so daß eine Verarbeitung aus einer Platine dort wieder angestrebt ist noch überhaupt durchführbar wäre.

Ziel der vorliegenden Erfindung ist es, ein schmales elektromagnetisches Relais der eingangs genannten Art zu schaffen und ein Verfahren zu dessen Herstellung anzugeben, das bei beliebiger Kontaktbestückung als Schließer, Öffner und insbesondere als Umschaltkontakt immer den gleichen schmalen Aufbau ermöglicht, zugleich große Isolationsstrecken gegenüber dem Magnetsystem zuläßt und eine besonders einfache Herstellung durch Anordnung der Anschlußfahnen in einer einzigen Blechebene ermöglicht; die Anschlußfahnen sollen dabei zumindest teilweise an einer Platine hängend in den Grundkörper eingebettet werden können.

Erfindungsgemäß wird dieses Ziel bei einem Relais der genannten Art dadurch erreicht, daß alle Kontaktelemente jeweils mit ihrem Mittelabschnitt im Bereich der Verankerung im Grundkörper derart abgewinkelt sind, daß ihre kontaktgebenden Endabschnitte von ihrer Austrittsstelle aus dem Grundkörper an in einer einzigen Reihe, jedoch in zueinander parallelen, zur Grundebene und zur Ebene der Anschlußfahnen senkrechten Ebenen stehen, und daß jede Kontaktfeder in Richtung der Längsachse des Relais betätigt wird.

Bei dem erfindungsgemäßen Relais stehen also die kontaktgebenden Abschnitte der Kontaktträger quer zur Längsachse des Relais, wodurch eine Betätigung in Richtung dieser Längsachse möglich wird. Da die Kontaktträger in jedem Fall nur in einer Reihe angeordnet sind, ist ein schmaler Aufbau des Relais in jedem Fall gewährleistet, da die Breite durch das Ausmaß des Magnetsystems bestimmt wird und auch ein Umschaltkontakt die Breite nicht vergrößert. Es könnten sogar zwei Kontaktsätze in Längsrichtung des Relais hintereinander angeordnet und durch einen Längsschieber betätigt werden. Im Gegensatz zu den bekannten Relais mit einer derartigen Anordnung der Kontaktträger und einer derartigen Betätigungsrichtung erstrecken sich hier aber die Anschlußfahnen der Kontaktträger nicht parallel zu ihren kontaktgebenden Abschnitten; vielmehr steht die gemeinsame Ebene der Anschlußfahnen senkrecht zu den Ebenen der kontaktgebenden Abschnitte. Auf diese Weise wird nicht nur der Forderung nach einer Anschlußkonfiguration in einer Ebene (Inline-Konfiguration) Rechnung getragen, sondern es wird auch die Verarbeitung der Kontaktträger aus einer Platine im Herstellungsablauf ermöglicht. Der Übergang von der Anschlußebene der Kontaktträger zu den jeweiligen Ebenen der kontaktgebenden Endabschnitte erfolgt in dem Verankerungsbereich innerhalb des Grundkörpers. Die aus dem Grundkörper herausragenden Teile sind also in ihrer jeweiligen Ebene ausgerichtet und nicht mehr gebogen; dadurch können sie durch die Verankerung im Grundkörper sehr genau in ihre Endposition gebracht und in dieser fixiert werden.

Die Kontaktträger sind zweckmäßigerweise in ihrem im Grundkörper verankerten Mittelabschnitt jeweils mindestens um zwei zueinander senkrechte Biegeachsen abgewinkelt, wodurch der Übergang von der Ebene der Anschlußfahnen in die jeweilige Kontaktebene bewerkstelligt wird, zugleich aber eine sehr materialsparende Gewinnung der Kontaktträger aus der Platine ermöglicht wird. Durch die Abwinkelung in dem Bereich des Grundkörpers können die Anschlußfahnen einen gewünschten großen Isolationsabstand zueinander haben, während ihre kontaktgebenden Endabschnitte den notwendigen kurzen Kontaktabstand erhalten.

In einer vorteilhaften Ausführungsform ist vorgesehen, daß für einen Umschaltkontakt zwei Festkontaktträger in das Material des Grundkörpers eingebettet sind, während ein zwischen ihnen liegender Federträger mit einer an ihm befestigten Kontaktfeder in einem seitlich offenen Schlitz des Grundkörpers eingesteckt ist. Es wäre aber auch möglich, den Federträger zusammen mit den Festkontaktträgern aus der gemeinsamen Platine teilweise freizuschneiden, ihn dann mit der Kontaktfeder zu versehen und noch an der gemeinsamen Platine zusammenhängend mit den Festkontaktträgern gemeinsam in das Material des Grundkörpers einzubetten. Daneben wäre es aber auch denkbar, sowohl die Kontaktfeder als auch die Festkontaktträger aus dem gleichen Material einer gemeinsamen Platine zu gewinnen und gemeinsam in den Grundkörper einzubetten.

Besonders vorteilhaft ist die erfindungsgemäße Gestaltung der Kontaktanordnung bei einem Relais zu verwirklichen, bei dem der Grundkörper eine Trennwand zwischen dem Magnetsystem und der Kontaktanordnung sowie eine zur Bodenseite senkrechte Isolierwand an einer Längsseite des Grundkörpers aufweist; in diesem Fall ergibt sich eine besonders günstige Isolierung zwischen den Kontaktträgern und dem Magnetsystem dann, wenn die Ebene der Anschlußfahnen einseitig im Bereich unterhalb der Längs-Isolierwand verläuft.

Bei einem Verfahren zur Herstellung des erfindungsgemäßen Relais wird zunächst ein Grundkörper aus Kunststoff geformt, mit den Kontaktträgern versehen, wobei auf diesem Grundkörper dann ein Elektromagnetsystem montiert wird; erfindungsgemäß wird dabei aus einer Blechplatine zumindest ein Kontaktträger mit einer Anschlußfahne, einem Mittelabschnitt und einem kontaktgebendem Endabschnitt derart freigeschnitten, daß er mit seiner jeweiligen Anschlußfahne noch an der Platine hängt, danach wird der Mittelabschnitt eines jeden Kontaktträgers aus der Platinenebene derart herausgebogen, daß der kontaktgebende Endabschnitt in einer eigenen, zur Grundebene und zur Platinenebene senkrechten Ebene steht, und dann wird durch Einbetten der jeweiligen Mittelabschnitte in Kunststoff der Grundkörper geformt, wonach schließlich die Anschlußfahnen von der Blechplatine abgetrennt werden.

Je nach dem gewünschten Aufbau der Kontaktanordnung ist es möglich, nur den oder die Festkontaktträger aus der Platine zu gewinnen und in den Grundkörper einzubetten, während ein Federträger mit der an ihm befestigten Kontaktfeder nachträglich in einen Schlitz des Grundkörpers eingesteckt wird, oder auch den Federträger zusammen mit den Festkontaktträgern freizuschneiden und gemeinsam einzubetten.

Die Erfindung wird nachfolgend an einem Ausführungsbeispiel anhand der Zeichnung näher erläutert.

Es zeigt
- FIG 1: zwei aufeinanderfolgende Abschnitte einer Blechplatine im Fertigungsablauf mit einem Paar von Festkontaktträgern in zwei aufeinanderfolgenden Verarbeitungsstadien,
- FIG 2: den Blechplatinenabschnitt von FIG 1 in perspektivischer Ansicht,
- FIG 3: den Blechplatinenabschnitt von FIG 2 in einem weiteren Fertigungsstadium,
- FIG 4: einen durch Umspritzen eines Blechplatinenabschnitts gewonnen Relais-Grundkörper mit einer zusätzlich einsteckbaren Kontaktfeder,
- FIG 5: ein auf dem Grundkörper von FIG 4 fertig montiertes Relaissystem (ohne Gehäusekappe).

In den FIG 1 bis 4 ist die Gewinnung eines Relaisgrundkörpers mit Kontaktanordnung durch Teilumspritzung einer Blechplatine in den verschiedenen Verfahrensschritten gezeigt. Dabei werden aus einer Platine 1 zwei Festkontaktträger 2 und 3 gewonnen und im Fertigungsdurchlauf nacheinander verarbeitet. So zeigen die FIG 1 und 2 diese Festkontaktträger in einem ersten Verfahrensstadium I und in einem zweiten Verfahrensstadium II.

In dem ersten Verfahrensstadium I sind die Festkontaktträger 2 und 3 jeweils von der Platine freigeschnitten. Sie besitzen jeweils eine Anschlußfahne 21 bzw. 31, einen Mittelabschnitt 22 bzw. 32 zur Einbettung in dem noch zu beschreibendem Grundkörper und einen kontaktgebenden Endabschnitt 23 bzw. 33, der bereits in diesem Stadium mit einem Festkontakt 24 bzw. 34 versehen wird. Durch Abbiegen des Mittelabschnitts 22 bzw. 32 um zueinander senkrechte Biegelinien 25, 26 und 27 bzw. 35 und 36 wird das Verfahrensstadium II erreicht, in welchem die beiden kontaktgebenden Endabschnitte 23 und 33 einander mit ihren Festkontakten 24 und 34 parallel gegenüber stehen.

FIG 3 zeigten den weiteren Verfahrensablauf. Dabei ist zunächst noch einmal das Stadium II wie in FIG 2 zu sehen, an welches sich das Stadium III anschließt. In diesem Stadium ist durch Umspritzen der Mittelabschnitte 22 und 32 ein Kunststoff-Grundkörper 4 des Relais gebildet, der einerseits über die Anschlußfahnen 21 und 31 (in FIG 4 zu sehen) mit der Platine 1 zusammenhängt, während andererseits die Endabschnitte 23 und 33 der Festkontaktträger aus dem Kunststoff des Grundkörpers herausragen. Die Abwinkelungen der Festkontaktträger sind also völlig in den Kunststoff eingebettet. Sichtbar sind lediglich die in der Ebene der Platine 1 liegenden Anschlußfahnen 21 und 31 einerseits und die in dazu senkrechten Ebenen liegenden kontaktgebenden Endabschnitte 23 und 33. Dadurch können die Festkontakte bzgl. des Grundkörpers sehr exakt positioniert werden. Eine nachträgliche Verformung der Kontaktträger ist nicht erforderlich. Außerdem werden durch diese weitgehende Einbettung große Isolierstrecken zum Magnetsystem des Relais erreicht, welches gemäß FIG 5 an dem den Festkontaktträgern gegenüberliegenden Ende des Grundkörpers angeordnet wird. Im Umspritzungsbereich der Festkontaktträger 2 und 3 bildet der Grundkörper 4 einen Kontaktblock 41, der mit Rippen und Nuten große Isolierstrecken zum Magnetsystem bildet. Zur Aufnahme des Magnetsystems bildet der Grundkörper 4 eine Bodenplatte 42, deren Unterseite eine Grundebene 11 definiert. Als Isolierung zwischen dem Magnetsystem und der Kontaktanordnung besitzt der Grundkörper senkrecht zur Bodenplatte stehend eine Isolierwand 43 sowie an einer Längsseite eine Längswand 44, die mit einer Deckenwand 45 eine Halbschale zur Aufnahme des einen Endes des noch zu beschreibenden Magnetsystems bildet.

Wie in FIG 4 mit einer Ansicht des Grundkörpers von einer entgegengesetzten Seite zu sehen ist, ist in diesem Fall zwischen den beiden Festkontaktträgern 2 und 3 ein Aufnahmeschlitz 5 zur Steckbefestigung einer Kontaktfeder 6 vorgesehen. Die Kontaktfeder selbst ist auf einem Federträger 62 mit einer Anschlußfahne 61 befestigt, beispielsweise durch Punktschweißen. Der Federträger 62 ist gegenüber seiner Anschlußfahne 61 um eine Biegeachse 65 abgewinkelt; außerdem ist die Kontaktfeder 6 um eine dazu senkrechte Biegeachse 66 nach oben abgewinkelt. Somit liegt auch bei der Kontaktfederanordnung der einen Kontakt 64 tragende Federabschnitt 63 in einer Ebene senkrecht zur Ebene der Anschlußfahne 61. Nach dem Abtrennen der Anschlußfahnen 21 und 31 an den gestrichelten Linien 28 und 38 und nach dem Einstecken der Kontaktfederanordnung 6 in den Schlitz 5 liegt die Anschlußfahne 61 in einer Ebene mit den Anschlußfahnen 21 und 31, während der kontaktgebende Abschnitt 63 der Kontaktfeder 6 parallel zwischen den beiden kontaktgebenden Endabschnitten 23 und 33 der Festkontaktträger liegt.

Wie bereits vorher erwähnt wurde, wäre es auch möglich, den Federträger 62 mit den Festkontaktträgern 2 und 3 aus der Platine 1 freizuschneiden, wobei die Auflösung der einzelnen Abschnitte etwas anders als gemäß FIG 1 erfolgen müßte. Die Kontaktfeder 6 könnte dann auf den freigeschnittenen Federträger 62 aufgebracht und zusammen mit diesem und den Festkontaktträgern bei der Bildung des Grundkörpers umspritzt werden. Wenn ein und dasselbe Federblechmaterial sowohl für die Kontaktfeder als auch für die Festkontaktträger verwendet werden kann , könnten alle diese Teile gemeinsam freigeschnitten und umspritzt werden.

In FIG 5 ist das fertig montierte Relais gezeigt. Dabei ist in den Grundkörper gemäß FIG 4 nach dem Einstecken der Kontaktfeder 6 ein Magnetsystem 7 mit einer Spule 71, einer Kern-Jochanordnung 72 und einem Anker 73 auf die Bodenplatte 42 aufgesetzt und von einer Längsseite her in die durch die Wände 43, 44 und 45 gebildete Halbschale eingeschoben. Da die Wand 44 das Magnetsystem nach einer Seite zum Kontaktsystem hin abdeckt, liegen die Anschlußfahnen 21, 31 und 61 im wesentlichen unterhalb dieser Längswand 44. auf diese Weise sind die Kriechstrecken von den Anschlußfahnen zur offenen Seite der Halbschale und damit zum Magnetsystem zusätzlich verlängert.

Ein Schieber 8 überträgt die Schaltbewegung des Ankers 73 auf den Endabschnitt 67 der Kontaktfeder 6, wodurch der halbkreisförmig freigeschnittene kontaktgebende Abschnitt 63 der Feder betätigt wird.

## Patentansprüche

1. Elektromagnetisches Relais mit einem schmalen, langgestreckten Grundkörper (4) aus Isolierstoff, der mit seiner Unterseite eine Grundebene (11) festlegt und auf seiner Oberseite ein Elektromagnetsystem (7) und eine Kontaktanordnung (2, 3, 6) trägt, wobei die Kontaktanordnung Kontaktträger in Form von mindestens einem Festkontaktträger (2, 3) und mindestens einer beweglichen, ggf. mit einem Federträger (62) verbundenen Kontaktfeder (6) umfaßt, deren flache Anschlußfahnen (21, 31, 61) alle in einer gemeinsamen Blechebene parallel zur Längsachse des Grundkörpers (4) und senkrecht zur Grundebene (11) stehen, die mit einem Mittelabschnitt (22, 32, 62) in dem Grundkörper (4) verankert sind und deren kontaktgebende Endabschnitte (23, 33, 63)aufgrund von Abwinkelungen einander mit einem vorgegebenen Kontaktabstand gegenüberstehen, wobei zumindest die Festkontaktträger (2, 3) in dem Material des Grundkörpers (4) eingebettet sind,
**dadurch gekennzeichnet,** daß
alle Kontaktelemente (2, 3, 6) jeweils mit ihrem Mittelabschnitt (22, 32, 62) in dem Bereich der Verankerung im Grundkörper (4) derart abgewinkelt sind, daß ihre kontaktgebenden Endabschnitte (23, 33, 63) von ihrer Austrittsstelle aus dem Grundkörper an in einer einzigen Reihe, jedoch in zueinander parallelen, zur Grundebene (11) und zur Ebene der Anschlußfahnen (21, 31, 61) senkrechten Ebenen stehen, und daß jede Kontaktfeder (6) in Richtung der Längsachse des Relais betätigt wird.

2. Relais nach Anspruch 1,
**dadurch gekennzeichnet,** daß
die Kontaktträger (2, 3, 6) in ihrem Mittelabschnitt (22, 32, 62) jeweils mindestens um zwei zueinander senkrechte Biegeachsen (25, 26, 27, 35, 36, 65, 66) abgewinkelt sind.

3. Relais nach Anspruch 1 oder 2,
**dadurch gekennzeichnet,** daß
zwei Festkontaktträger (2, 3) in das Material des Grundkörpers (4) eingebettet sind und daß ein zwischen ihnen liegender Federträger (62) mit einer an ihm befestigten Kontaktfeder (6) in einen seitlich offenen Schlitz (5) des Grundkörpers eingesteckt ist.

4. Relais nach Anspruch 1 oder 2,
**dadurch gekennzeichnet,** daß
alle Kontaktträger in das Material des Grundkörpers (4) eingebettet sind.

5. Relais nach einem der Ansprüche 1 bis 4,
**dadurch gekennzeichnet,** daß
der Grundkörper (4) eine Trennwand (43) zwischen dem Magnetsystem (7) und der Kontaktanordnung (2, 3, 6) sowie eine zur Bodenseite senkrechte Isolierwand (44) an einer Längsseite des Grundkörpers aufweist und daß die Ebene der Anschlußfahnen (21, 31, 61) einseitig im Bereich unterhalb der Längs-Isolierwand (44) verläuft.

6. Verfahren zur Herstellung eines Relais nach einem der Ansprüche 1 bis 5, wobei ein Grundkörper (4) aus Isolierstoff geformt und mit Kontaktträgern (2, 3, 6) versehen wird und wobei dann auf dem Grundkörper ein Elektro-Magnetsystem (7) montiert wird,
**dadurch gekennzeichnet,**
- daß aus einer Blechplatine (1) zumindest ein Kontaktträger (2, 3) mit einer Anschlußfahne (21, 31), einem Mittelabschnitt (22, 32) und einem kontaktgebenden Endabschnitt (23, 33) derart freigeschnitten wird, daß er mit seiner jeweiligen Anschlußfahne (21, 31) noch an der Platine (1) hängt,
- daß der Mittelabschnitt (22, 32) eines jeden Kontaktträgers (2, 3) aus der Platinenebene derart herausgebogen wird, daß der kontaktgebende Endabschnitt (23, 33) in einer eigenen, zur Grundebene und zur Platinenebene senkrechten Ebene steht,
- daß dann durch Einbetten der jeweiligen Mittelabschnitte (22, 32) in Kunststoff der Grundkörper (4) geformt wird und
- daß schließlich die Anschlußfahnen (21, 31) von der Blechplatine (1) abgetrennt werden.

7. Verfahren nach Anspruch 6,
**dadurch gekennzeichnet,** daß
zwei Festkontaktträger (2, 3) von einer gemeinsamen Platine (1) freigeschnitten, mit ihren Anschlußfahnen (21, 31) zusammenhängend in der Platinenebene hintereinander in den Grundstoff des Grundkörpers (4) eingebettet werden,
daß ein Kontaktfederträger (62) mit einer Kontaktfeder (6) verbunden und in einen Schlitz (5) des Grundkörpers (4) zwischen den beiden Festkontaktträgern (2, 3) eingesteckt wird, derart, daß seine Anschlußfahne (61) in der Ebene der übrigen Anschlußfahnen (21, 31) liegt und der kontaktgebende Abschnitt (63) der Kontaktfeder (6) parallel zu den kontaktgebenden Endabschnitten (23, 33) der Festkontaktträger liegt.

8. Verfahren nach Anspruch 6,
**dadurch gekennzeichnet**, daß
neben einem oder zwei Festkontaktträgern ein Federträger von der Blechplatine freigeschnitten wird, daß der Federträger mit einer Kontaktfeder versehen und im Mittelbereich ebenso wie die Festkontaktträger gebogen wird und daß der Federträger zusammen mit den Festkontaktträgern in den Kunststoff des Grundkörpers eingebettet wird.

9. Verfahren nach Anspruch 6,
**dadurch gekennzeichnet,** daß
alle Kontaktträger einschließlich der Kontaktfeder aus dem Material der Blechplatine freigeschnitten, gebogen und in den Kunststoff des Grundkörpers eingebettet werden.

10. Verfahren nach einem der Ansprüche 6 bis 9,
**dadurch gekennzeichnet,** daß
jeder Kontaktträger (2, 3, 6) in seinem Mittelabschnitt (22, 32, 62) um mindestens zwei zueinander senkrechte Biegeachsen (25, 26, 27; 35, 36; 65, 66) abgewinkelt wird.

## Claims

1. Electromagnetic relay having a slimline, elongated base body (4) composed of insulating material, whose bottom surface defines a base plane (11) and on whose top surface an electromagnetic system (7) and a contact arrangement (2, 3, 6) are fitted, the contact arrangement comprising contact supports in the form of at least one fixed contact support (2, 3) and at least one moving contact spring (6), which may be connected to a spring support (62) and whose flat connecting tabs (21, 31, 61) all project in a common sheet-metal plane parallel to the longitudinal axis of the base body (4) and at right angles to the base plane (11), which contact supports are anchored by a centre section (22, 32, 62) in the base body (4) and have contact-making end sections (23, 33, 63) which are opposite one another, by virtue of bends, with a predetermined contact separation, at least the fixed contact supports (2, 3) being embedded in the material of the base body (4),
characterized in that all the contact elements (2, 3, 6) are each bent in their centre section (22, 32, 62) in the region where they are anchored in the base body (4), in such a manner that their contact-making end sections (23, 33, 63) project, from the point at which they emerge from the base body, in a single row but in mutually parallel planes which are at right angles to the base plane (11) and to the plane of the connecting tabs (21, 31, 61), and in that each contact spring (6) is operated in the direction of the longitudinal axis of the relay.

2. Relay according to Claim 1,
characterized in that the centre sections (22, 32, 62) of the contact supports (2, 3, 6) are each bent about at least two mutually perpendicular bending axes (25, 26, 27, 35, 36, 65, 66).

3. Relay according to Claim 1 or 2,
characterized in that two fixed contact supports (2, 3) are embedded in the material of the base body (4), and in that a spring support (62), which is located between said fixed contact supports (2, 3), is inserted by means of a contact spring (6) that is attached to it into a slot (5) which is open at the side in the base body.

4. Relay according to Claim 1 or 2,
characterized in that all the contact supports are embedded in the material of the base body (4).

5. Relay according to one of Claims 1 to 4,
characterized in that the base body (4) has a separating wall (43) between the magnet system (7) and the contact arrangement (2, 3, 6) as well as an insulating wall (44) which is at right angles to the bottom face, on one longitudinal side of the base body, and in that the plane of the connecting tabs (21, 31, 61) on one side runs in the region underneath the longitudinal insulating wall (44).

6. Method for producing a relay according to one of Claims 1 to 5, a base body (4) being formed from insulating material and being provided with contact supports (2, 3, 6), and an electromagnetic system (7) then being mounted on the base body,
characterized
- in that at least one contact support (2, 3) having a connecting tab (21, 31), a centre section (22, 32) and a contact-making end section (23, 33) is cut free from a metal sheet (1), in such a way that its respective connecting tab (21, 31) is still attached to the sheet (1),
- in that the centre section (22, 32) of each contact support (2, 3) is bent out of the plane of the sheet in such a manner that the contact-making end section (23, 33) lies in its own plane, at right angles to the base plane and to the sheet plane,
- in that the base body (4) is then formed by embedding the respective centre sections (22, 32) in plastic, and
- in that, finally, the connecting tabs (21, 31) are cut off the metal sheet (1).

7. Method according to Claim 6,
characterized in that two fixed contact supports (2, 3) are cut out of a common sheet (1), are embedded with their connecting tabs (21, 31) joined together in the plane of the sheet, one behind the other in the base material of the base body (4),
in that one contact spring support (62) is connected to a contact spring (6) and is inserted into a slot (5) in the base body (4) between the two fixed contact supports (2, 3), in such a manner that its connecting tab (61) lies in the plane of the other connecting tabs (21, 31), and the contact-making section (63) of the contact spring (6) lies parallel to the contact-making end sections (23, 33) of the fixed contact supports.

8. Method according to Claim 6,
characterized in that a spring support is cut out of the metal sheet alongside one or two fixed contact supports, in that the spring support is provided with a contact spring and is bent in the central region in the same way as the fixed contact supports, and in that the spring support is embedded together with the fixed contact supports in the plastic of the base body.

9. Method according to Claim 6,
characterized in that all the contact supports, including the contact spring, are cut out of the material of the metal sheet, are bent, and are embedded in the plastic of the base body.

10. Method according to one of Claims 6 to 9,
characterized in that each contact support (2, 3, 6) is bent in its central section (22, 32, 62) about at least two mutually perpendicular bending axes (25, 26, 27; 35, 36; 65, 66).

## Revendications

1. Relais électromagnétique possédant un corps de base (4) en matière isolante, étroit, de forme allongée, qui définit un plan de base (11) par sa face inférieure et qui porte sur sa face supérieure un système électromagnétique (7) et un dispositif de contact (2, 3, 6), le dispositif de contact comprenant des supports de contacts sous forme d'au moins un support de contact fixe (2, 3) et d'au moins un ressort de contact (6) mobile, éventuellement relié à un support de ressort (62), supports dont les broches de connexion plates (21, 31, 61) se trouvent toutes dans un même plan de tôle commun, parallèlement à l'axe longitudinal du corps de base (4) et perpendiculairement au plan de base (11), qui sont ancrés dans le corps de base (4) par un segment médian (22, 32, 62) et dont les segments terminaux (23, 33, 63) faisant contact sont disposés face à face à une distance d'écartement de contacts donnée, par suite de coudages, au moins les supports de contacts fixes (2, 3) étant noyés dans la matière du corps de base (4),
caractérisé en ce que tous les éléments de contact (2, 3, 6) sont à chaque fois coudés avec leur segment central (22, 32, 62) dans la région de l'ancrage dans le corps de base (4), de telle manière que leurs segments terminaux (23, 33, 63) faisant contact, à partir de leur sortie du corps de base, se trouvent en une rangée unique cependant dans des plans parallèles entre eux, perpendiculaires au plan de base (11) et au plan des broches de connexion (21, 31, 61) et de telle manière que chaque ressort de contact (6) soit actionné en direction de l'axe longitudinal du relais.

2. Relais selon la revendication 1, caractérisé en ce que les supports de contacts (2, 3, 6) sont coudés, dans leur segment central (22, 32, 62), à chaque fois au moins autour de deux axes de pliage (25, 26, 27, 35, 36, 65, 66) perpendiculaires entre eux.

3. Relais selon la revendication 1 ou 2, caractérisé en ce que deux supports de contacts fixes (2, 3) sont noyés dans la matière du corps de base (4) et en ce qu'un support de ressort (62) situé entre eux ayant un ressort de contact (6) fixé à celui-ci est encastré dans une fente (5) du corps de base qui est ouverte latéralement.

4. Relais selon la revendication 1 ou 2, caractérisé en ce que tous les supports de contacts sont noyés dans la matière du corps de base (4).

5. Relais selon une des revendications 1 à 4, caractérisé en ce que le corps de base (4) présente une paroi séparatrice (43) entre le système magnétique (7) et le dispositif de contact (2, 3, 6), ainsi qu'une paroi isolante (44) perpendiculaire au côté de fond, le long d'un côté longitudinal du corps de base et en ce que le plan des broches de connexion (21, 31, 61) s'étend unilatéralement dans la région située au-dessous de la paroi isolante longitudinale (44).

6. Procédé pour la fabrication d'un relais selon une des revendications 1 à 5, dans lequel un corps de base (4) est moulé en matière isolante et muni de supports de contacts (2, 3, 6), un système électromagnétique (7) étant ensuite monté sur le corps de base, caractérisé
- en ce qu'au moins un support de contact (2, 3) muni d'une broche de connexion (21, 31), d'un segment central (22, 32) et d'un segment terminal faisant contact (23, 33) est découpé dans une platine de tôle (1) de telle manière qu'il soit encore solidaire de la platine (1) par sa broche de connexion (21, 31) respective,
- en ce que le segment central (22, 32) de chaque support de contact (2, 3) est rabattu en dehors du plan de la platine de manière que le segment terminal faisant contact (23, 33) se trouve dans un plan propre perpendiculaire au plan de base et au plan de la platine,
- en ce qu'ensuite, il est moulé dans la matière plastique du corps de base (4), par ennoyage des segments centraux (22, 32) respectifs, et
- en ce que, finalement, les broches de connexion (21, 31) sont séparées de la platine de tôle (1).

7. Procédé selon la revendication 6, caractérisé en ce que deux supports de contacts fixes (2, 3) qui sont découpés dans une platine commune (1), sont noyés l'un derrière l'autre dans la matière de base du corps de base (4), avec leurs broches de connexion (21, 31) comprises dans le plan de la platine, en ce qu'un support de ressort de contact (62) est relié à un ressort de contact (6) et est encastré dans une fente (5) du corps de base (4) entre les deux supports de contacts fixes (2, 3) de telle manière que sa broche de connexion (61) se trouve dans le plan des broches de connexion (21, 31) restantes et que le segment (63) faisant contact du ressort de contact (6) se trouve parallèlement aux segments terminaux (23, 33) faisant contact des supports de contacts fixes.

8. Procédé selon la revendication 6, caractérisé en ce qu'en supplément d'un ou de deux supports de contact fixes, un support de ressort est aussi découpé dans la platine de tôle, en ce que le support de ressort est muni d'un ressort de contact et plié dans la région centrale de la même façon que les supports de contacts fixes et en ce que le support de ressort est noyé ensemble avec les supports de contacts fixes dans la matière plastique du corps de base.

9. Procédé selon la revendication 6, caractérisé en ce que tous les supports de contacts, y compris le ressort de contact, sont découpés dans la matière de la platine de tôle, pliés et noyés dans la matière plastique du corps de base.

10. Procédé selon une des revendications 6 à 9, caractérisé en ce que chaque support de contact (2, 3, 6) est coudé dans son segment central (22, 32, 62) autour d'au moins deux axes de pliage (25, 26, 27 ; 35, 36 ; 65, 66) perpendiculaires entre eux.
